# EUROPÄISCHE PATENTSCHRIFT

(11) **EP 4 076 126 B1**
(45) Veröffentlichungstag und Bekanntmachung des Hinweises auf die Patenterteilung: **06.03.2024**
(21) Anmeldenummer: 20819713.7
(22) Anmeldetag: 03.12.2020
(51) Int. Cl.: A47L 15/50

(54) **SPÜLGUTAUFNAHME**
DISH RACK
ÉGOUTTOIR À VAISSELLE

(30) Priorität: 19.12.2019 DE 102019220277
(43) Veröffentlichungstag der Anmeldung: 26.10.2022
(73) Patentinhaber: BSH Hausgeräte GmbH, 81739 München (DE)
(72) Erfinder: REITER, Andreas, 89435 Finningen (DE); REITER, Stefan, 89368 Winterbach (DE); WINKLER, Ralf, 89426 Wittislingen (DE)
(86) Internationale Anmeldenummer: PCT/EP2020/084407
(87) Internationale Veröffentlichungsnummer: WO 2021/122025

(56) Entgegenhaltungen:
- EP-A1- 1 665 975
- CN-A- 104 825 112
- CN-C- 100 531 665
- DE-A1-102004 035 725
- US-A1- 2005 109 378
- US-A1- 2008 272 073

## Beschreibung

Die Erfindung betrifft eine Spülgutaufnahme für eine mindestens einen Spülbehälter aufweisende Geschirrspülmaschine, insbesondere Haushaltsgeschirrspülmaschine, welche in dem Spülbehälter bewegbar angeordnet ist und welche einen Geschirrkorb und eine an den Geschirrkorb ankoppelbare Ablagefläche zur Aufnahme von Spülgut umfasst.

Das Spülgut wird üblicherweise in einem Spülbehälter einer Geschirrspülmaschine, insbesondere einer Haushaltsgeschirrspülmaschine, in einem oder mehreren Geschirrkörben angeordnet, wo es während des Reinigungsvorgangs mit Spülflotte, also mit Spülflüssigkeit und etwaigen Zusatzstoffen wie Reinigungsmittel, Klarspüler und dergleichen, beaufschlagt wird. Die Geschirrkörbe bekannter Geschirrspülmaschinen bestehen häufig aus einem Drahtgeflecht und sind in der Regel an den Seitenwänden des Spülbehälters mittels Schienensystemen verschiebbar gelagert, so dass sie aus dem Spülbehälter der Geschirrspülmaschine herausgezogen werden können. Ein Nachteil dieser bekannten Geschirrkörbe besteht darin, dass sie im Wesentlichen eine starre Drahtkonstruktion aufweisen, die nur eingeschränkte Variationsmöglichkeiten bei deren Beladung mit Spülgut zulassen.

Es sind auch Geschirrkörbe für Geschirrspülmaschinen, insbesondere Haushaltsgeschirrspülmaschinen, bekannt, welche in Ablageflächen mit speziellen Vorrichtungen für die Anordnung bestimmter Geschirrteile oder Besteckteile aufgeteilt sind. Bei einigen Geschirrkörben sind die Ablageflächen schwenkbar befestigt, so dass sie bei Bedarf in eine waagrechte Position gebracht werden können, in welcher sie mit Spülgut bestückt werden können oder in eine senkrechte Position gebracht werden können, um den Ablageraum in dem Geschirrkorb zu vergrößern. Diese bekannten Ablagen haben den Nachteil, dass sie nur die Wahl zwischen der Nutzung oder dem Hochklappen der Ablage bieten, ohne die Variationsmöglichkeiten bei der Anordnung von Spülgut in dem Geschirrkorb beziehungsweise auf der Ablage zu erweitern.

Weiterhin ist bekannt, dass Tassen in ihren jeweiligen Bodenbereichen Vertiefungen aufweisen, in welchen sich während eines Spülgangs einer Geschirrspülmaschine, insbesondere einer Haushaltsgeschirrspülmaschine, meist Spülflotte ansammelt. Diese jeweils angesammelte Spülflotte trocknet in der Trocknungsphase einer Geschirrspülmaschine in bekannter Weise leider nicht vollständig ab. Um diesem Entstehend von sogenannten Pfützen entgegenzuwirken, wird in den Aufnahmeboden eines Geschirrkorbs einer Geschirrspülmaschine eine schräge Stellfläche eingebracht, welche aber lediglich bei kleinen, insbesondere niedrigen, Tassen eine Wirkung zeigt und welche bei der Beladung des Geschirrkorbs einer Geschirrspülmaschine mit großem Spülgut, wie zum Beispiel Schüsseln, hohen Tassen und Gläsern und dergleichen, den verfügbaren Platz deutlich einschränkt. Bei großen Tassen und Gläsern wirkt sich die steile Anhebung des Aufnahmebodens des Geschirrkorbs ebenfalls negativ auf die Standfestigkeit aus.

Die Druckschrift EP 2 554 099 A2 offenbart einen Geschirrträger, welcher in einem einen Boden aufweisenden Geschirrkorb einer Geschirrspülmaschine positionierbar ist. Der Geschirrträger kann in dem Geschirrkorb in mindestens zwei Betriebszuständen positioniert sein, so dass mindestens ein Teil des Bodens des Geschirrkorbs jeweils unterschiedliche Konfigurationen annehmen kann. Hierfür besitzt der Geschirrträger eine längliche Form und umfasst zwei Abschnitte, welche entlang einer zentralen Verbindungslinie miteinander verbunden sind. Mindestens einer der beiden Abschnitte des Geschirrträgers umfasst eine Gitterstruktur, welche kleine Stäbe zum Zwecke eines ausreichenden Abflusses von Spülflotte umfasst. Der andere Abschnitt des Geschirrträgers umfasst ein Querstück, welches rechtwinklig zu den kleinen Stäben des einen der beiden Abschnitte des Geschirrträgers angeordnet ist und welches Kopplungsmittel zum Koppeln des Geschirrträgers mit dem Boden des Geschirrkorbs umfasst.

Die Druckschrift DE 20 2004 021 026 U1 offenbart eine Geschirrspülmaschine mit mindestens einem Spülbehälter, mindestens einem Geschirrkorb und mit mindestens einer an den Geschirrkorb ankoppelbaren und eine Ablagefläche umfassenden Ablageelement zur Ablage von Spülgut. Das Ablageelement ist an dem Geschirrkorb arretierbar und um eine Achse in unterschiedliche Neigungswinkel schwenkbar. Es ist zumindest ein Stützelement vorgesehen, welches das Ablageelement an einer von der Achse distanzierten Stelle in unterschiedlichen Neigungswinkeln abstützt.

Die Druckschrift EP 2 245 975 A1 offenbart ein Ablageelement, welches an einem Bodendraht eines Geschirrkorbs mittels mehreren Schnappverbindungen schwenkbar angebracht ist. Das Ablageelement kann zwischen einer hochgeklappten Ruheposition und einer abgeklappten Betriebsposition verschwenkt werden. Weiterhin umfasst das Ablageelement mehrere profilierte Streben, welche Vertiefungen und Vorsprünge zur sicheren Aufnahme von Spülgut, wie beispielsweise Gläser, aufweisen. Das Ablageelement weist unterseitig mindestens ein Hakenelement auf, welches in der abgeklappten Betriebsposition des Ablageelements in mindestens einen senkrecht zu dem Bodendraht verlaufenden Zwischenverbindungsdraht einrastbar ist. Im Zuge der Einrastung des Hakenelements in den Zwischenverbindungsdraht kann das Ablageelement in seiner abgeklappten Betriebsposition zumindest geringfügig horizontal verschoben werden.

Die Druckschrift DE 10 2004 035 725 A1 offenbart eine Geschirrspülmaschine mit mindestens einem Spülbehälter, mindestens einem Geschirrkorb und eine daran ankoppelbare Ablagefläche zur Ablage von Spülgut, wobei die Ablagefläche an dem Geschirrkorb arretierbar und um eine Achse in unterschiedliche Neigungswinkel schwenkbar ist. Es ist zumindest ein Stützelement vorgesehen, das die Ablagefläche an einer von der Achse distanzierten Stelle in unterschiedlichen Neigungswinkeln abstützt.

Die Druckschrift EP 1 665 975 A1 offenbart einen Geschirrkorb mit einer schwenkbar an dem Geschirrkorb gelagerten Geschirrhaltevorrichtung mit einem länglich ausgebildeten Basiselement und einer Vielzahl von Stützelementen, wobei die Stützelemente beabstandet zueinander an dem Basiselement befestigt sind, senkrecht oder schräg zur Schwenkachse verlaufen und in einer ersten Schwenkstellung der Geschirrhaltevorrichtung vertikal oder schräg nach oben verlaufend ausgerichtet sind. Die Stützelemente sind in einer gekippten, zweiten Schwenkstellung der Geschirrhaltevorrichtung unter einem Winkel von mindestens 5° zur Horizontalen, vorzugsweise zwischen 5° bis 45° zur Horizontalen, ausgerichtet.

Die Druckschrift CN 100 531 665 C offenbart eine Geschirrspüler-Gestellstruktur mit mindestens zwei horizontalen Rahmen, welche in einem bestimmten Abstand nach oben und unten ausgebildet sind, mindestens zwei vertikalen Rahmen, welche mit den beiden Enden der mindestens zwei horizontalen Rahmen verbunden und gebogen sind, um eine "U"-Form auszubilden, zwei beweglichen Regalen, welche auf einer unteren Oberfläche der mindestens zwei vertikalen Rahmens platziert sind und welche eine Länge umfassen, die sich auf einer oberen Seite eines beweglichen Stachels erstreckt, eine Stachelvorrichtung, welche auf der Seite des vertikalen Rahmens montiert ist, um einen Drehwinkel des beweglichen Stifts einzustellen, und einen gebogenen Abschnitt, welcher an dem vertikalen Rahmen befestigt ist, so dass das bewegliche Regalschienenelement an dem gebogenen Abschnitt des beweglichen Regals befestigt ist, so dass sich das bewegliche Regalschienenelement entlang der Schiene in Kombination mit der Verbindung der beweglichen Regale bewegt.

Die Druckschrift CN 104 825 112 A offenbart eine Geschirrkorbanordnung für eine Geschirrspülmaschine und eine Geschirrspülmaschine mit einer derartigen Geschirrkorbanordnung. Die Geschirrkorbanordnung umfasst einen Rahmen, welcher eine Rahmenbodenwand und eine Rahmenseitenwand umfasst, und bewegliche Einlegeböden, welche in dem Rahmen angeordnet sind. Jeder bewegliche Einlegeboden umfasst eine Montagestange und eine Vielzahl von Anschlagstangen, welche an der Montagestange befestigt sind. Die Vielzahl von Anschlagstangen ist in Richtung der Länge der Montagestange beabstandet und die Montagestange ist schwenkbar mit dem Rahmen verbunden.

Die Druckschrift US 2005/109378 A1 offenbart eine Geschirrspülmaschine zum Spülen von Geschirr. Sie umfasst einen Spülbehälter, welcher eine eine Spülkammer begrenzende Umfangswand aufweist, eine rotierende und in der Spülkammer angeordnete Sprüheinrichtung zum Sprühen von Spülflüssigkeit in die Spülkammer und mindestens eine in der Spülkammer angeordnete Seitensprüheinrichtung zum Sprühen von Spülflüssigkeit in die Spülkammer. Weiterhin umfasst die Geschirrspülmaschine einen in der Spülkammer angeordneten Geschirrkorb zur Aufnahme und zum Spülen von Geschirr durch die von der rotierenden Sprüheinrichtung und der mindestens einen Seitensprüheinrichtung verteilte Spülflüssigkeit und einen einstellbaren Träger für Spülgut, welcher an dem Geschirrkorb angebracht ist und zwischen einer ersten Position, in welcher ein darin platziertes Spülgut überwiegend dem direkten Sprühstrahl von der mindestens einen Seitensprüheinrichtung ausgesetzt ist, und einer zweiten Position, in welcher ein darin platziertes Spülgut dem direkten Sprühstrahl sowohl von der rotierenden Sprüheinrichtung als auch von der mindestens einen Seitensprüheinrichtung ausgesetzt ist, einstellbar ist.

Die Druckschrift US 2008/272073 A1 offenbart ein Stützelement, welches einen Körper umfasst, der einen ersten Kanal definiert, welcher so konfiguriert ist, dass er in einen Hauptrücken eines Klappgestells eingreift, und der einen zweiten Kanal definiert, welcher senkrecht zu dem ersten Kanal angeordnet und so konfiguriert ist, dass er in ein Drahtelement eines Geschirrkorbs einer Geschirrspülmaschine eingreift, um das Klappgestell daran zu befestigen. Der Körper umfasst ferner eine Öffnung, welche so gestaltet ist, dass sie einen von mehreren Zinken des Klappgestells aufnimmt. Die Öffnung kann horizontale und vertikale Stützabschnitte definieren, welche so konfiguriert sind, dass sie den aufgenommenen Zinken stützen, wenn sich das Klappgestell in einer zusammengeklappten beziehungsweise ausgeklappten Position befindet. Die Öffnung kann ferner einen bogenförmigen Kanal definieren, welcher sich zwischen dem horizontalen Stützabschnitt und dem vertikalen Stützabschnitt erstreckt, wobei der bogenförmige Kanal so konfiguriert ist, dass er den Zinken axial entlang der Längsachse verschiebt, wenn der Zinken zwischen dem horizontalen Stützabschnitt und dem vertikalen Stützabschnitt bewegt wird.

Obgleich sich vorbekannte Geschirrkörbe und Ablageelemente im alltäglichen Praxiseinsatz bewährt haben, besteht stetiger Verbesserungsbedarf. So ist es insbesondere wünschenswert, die beschriebene Pfützenbildung auch bei größerem Spülgut weitestgehend zu vermeiden, mehr Beladungsflexibilität für den Kunden bereitzustellen, das Trocknungsergebnis bei optimaler Platzausnutzung in dem Geschirrkorb zu verbessern und insbesondere eine optimale Trocknung auch von kleinem Spülgut, insbesondere Tassen und dergleichen, bei gleichzeitig besserer Platzausnutzung für hohes Spülgut zu erreichen.

Der Begriff "Spülgut" wird im Rahmen dieser Patentanmeldung allgemein für jegliche Art von Spülgut, also sowohl für Geschirrteile als auch für Besteckteile, verwendet. Ein Geschirrteil kann wiederum ein Kochgeschirr, also ein Gefäß oder ein Gerät, welcher zur Zubereitung von Mahlzeiten dient, oder ein Essgeschirr, also ein Gefäß oder ein Gerät, welches zum Auftragen und zum Verzehr von Mahlzeiten dienen, sein. Ein Besteckteil kann ein Werkzeug, welches zur Nahrungsaufnahme verwendet wird, sein. Das heute im europäischen Kulturkreis gebräuchliche Essbesteck besteht aus Messer, Gabel und Löffel.

Vor diesem Hintergrund besteht eine Aufgabe der vorliegenden Erfindung darin, eine verbesserte Spülgutaufnahme für eine Geschirrspülmaschine, insbesondere eine Haushaltsgeschirrspülmaschine, vorzuschlagen.

Diese Aufgabe wird durch die erfindungsgemäße Spülgutaufnahme für eine Geschirrspülmaschine, insbesondere Haushaltsgeschirrspülmaschine, mit den Merkmalen gemäß Anspruch 1 gelöst. Vorteilhafte Weiterbildungen der vorliegenden Erfindung sind in den Ansprüchen 2 bis 15 angegeben.

Die Spülgutaufnahme für eine mindestens einen Spülbehälter aufweisende Geschirrspülmaschine, insbesondere Haushaltsgeschirrspülmaschine, nach der vorliegenden Erfindung kann in dem Spülbehälter bewegbar angeordnet werden und umfasst einen Geschirrkorb und eine an den Geschirrkorb ankoppelbare Ablagefläche zur Aufnahme von Spülgut. Die Ablagefläche ist an dem Geschirrkorb arretierbar und um eine Achse in unterschiedliche Neigungswinkel schwenkbar. Weiterhin ist zumindest ein Stützelement unterseitig an der Ablagefläche angeordnet, welches die Ablagefläche an einer von der Achse distanzierten Stelle in unterschiedlichen Neigungswinkeln abstützt. Das unterseitig an der Ablagefläche angeordnete Stützelement weist eine Anzahl von Arretierungsstufen auf, welche mit dem Geschirrkorb in Eingriff kommen, wodurch die Ablagefläche in unterschiedlichen Neigungswinkeln abgestützt wird. Die Ablagefläche ist ferner auch entlang der Achse verschiebbar, so dass eine Änderung des Neigungswinkels der Ablagefläche durch eine kombinierte Bewegung, also durch eine Längsverschiebung der Ablagefläche entlang einer Achse und eine vorzugsweise gleichzeitige Rotation der Ablagefläche um die Achse, erfolgt.

Die erfindungsgemäße Spülgutaufnahme für eine Geschirrspülmaschine, insbesondere eine Haushaltsgeschirrspülmaschine, hat den Vorteil, dass der Neigungswinkel der Ablagefläche in dem Geschirrkorb variabel verstellt werden kann. Dadurch kann die Ablagefläche je nach Höhe und Breite des darauf anzuordnenden Spülguts angepasst werden. Da der Neigungswinkel der Ablagefläche je nach dem jeweiligen Platzbedarf des Spülguts einstellbar ist, kann das Spülgut besonders platzsparend in dem Geschirrkorb angeordnet werden, was eine optimale Raumausnutzung des Geschirrkorbs ermöglicht. Indem das Stützelement die Ablagefläche an einer von deren Schwenkachse distanzierten Stelle abstützt, wird ein aufwendiger Mechanismus zum Aufnehmen verhältnismäßig großer Drehmomente an der Schwenkachse zur Arretierung der Ablagefläche überflüssig. Aufgrund der einfachen Konstruktion des Stützelements, werden die Herstellungskosten der Spülgutaufnahme der Geschirrspülmaschine, insbesondere der Haushaltsgeschirrspülmaschine, nach der vorliegenden Erfindung reduziert.

Die Verwendung einer Ablagefläche, welchen in ihrem Neigungswinkel variierbar ist, begünstigt eine bequemere, leicht zugängliche und sichere Ablage des Spülguts in dem Geschirrkorb bei optimaler Ausnutzung des zur Verfügung stehenden Stauraums. Dadurch kann auch eine übersichtliche Anordnung des Spülguts in bestimmten Positionen in dem Geschirrkorb erzielt und eine gegenseitige Berührung des Spülguts verhindert werden, was dessen Säuberung begünstigt und Beschädigungen an dem Spülgut sowie Geräuschentwicklungen während des Spülbetriebs der Geschirrspülmaschine, insbesondere der Haushaltsgeschirrspülmaschine, verhindert.

In einer ersten erfindungsgemäßen Ausführungsform ist vorgesehen, dass die Arretierungsstufen an dem Stützelement als Auflagen ausgebildet sind, welche je nach Neigungswinkel an dem Geschirrkorb angreifen und diesen vorzugsweise durch Auflage fixiert halten.

Die als Auflagen ausgebildeten Arretierungsstufen an dem Stützelement können jeweils eine konkav gekrümmte Oberfläche aufweisen, so dass sie sich jeweils über eine längere Strecke sicher an dem Geschirrkorb anlegen. Die Ausgestaltung des Stützelements mit einer Anzahl von Arretierungsstufen erleichtert die Handhabung des Stützmechanismus.

In einer zweiten erfindungsgemäßen Ausführungsform ist vorgesehen, dass die Auflagen der Arretierungsstufen an dem Stützelement einen Versatz im Bereich von 1 bis 10 mm, vorzugsweise von 2 bis 8 mm, insbesondere von 3 bis 6 mm, aufweisen.

Diese dargelegten Versatzbereiche ermöglichen eine optimale Positionierung der Ablagefläche in Abhängigkeit von den Dimensionen des zu lagernden Spülguts. Unerwünschte Pfützenbildungen können auch bei größerem Spülgut effektiv vermieden werden und mehr Beladungsflexibilität für den Kunden wird wirksam bereitgestellt. Letztlich kann das Trocknungsergebnis bei optimaler Platzausnutzung in dem Geschirrkorb verbessert werden.

In einer weiteren erfindungsgemäßen Ausführungsform ist vorgesehen, dass zumindest zwei Stützelemente unterseitig an der Ablagefläche vorzugsweise gleichverteilt angeordnet sind.

Das Vorsehen von zumindest zwei Stützelementen gewährleistet einerseits eine verbesserte Stabilität und andererseits eine optimale Positionsgenauigkeit der Ablagefläche. Eine Gleichverteilung der zumindest zwei Stützelemente bewirkt eine reduzierte Durchbiegung der Ablagefläche.

In einer weiteren erfindungsgemäßen Ausführungsform ist vorgesehen, dass die Ablagefläche zwischen einer hochgeklappten Ruheposition und mindestens einer abgeklappten Betriebsposition verschwenkbar ist.

Die hochgeklappte Ruheposition der Ablagefläche ist vorzugsweise eine im Wesentlichen senkrechte Position der Ablagefläche, wohingegen die mindestens eine abgeklappte Betriebsposition eine schräge Position der Ablagefläche unter einem ausgewählten Neigungswinkel der Ablagefläche ist. Die Mehrzahl von abgeklappten Betriebspositionen begünstigt eine bequemere, leicht zugängliche und sichere Ablage des Spülguts in der Spülgutaufnahme bei optimaler Ausnutzung des zur Verfügung stehenden Stauraums. Dadurch kann auch eine übersichtliche Anordnung des Spülguts in bestimmten Positionen in dem Geschirrkorb erzielt und eine gegenseitige Berührung des Spülguts verhindert werden, was deren Säuberung begünstigt und Beschädigungen an dem Spülgut sowie Geräuschentwicklungen während des Spülbetriebs der Geschirrspülmaschine, insbesondere der Haushaltsgeschirrspülmaschine, verhindert.

In einer weiteren erfindungsgemäßen Ausführungsform ist vorgesehen, dass die vorzugsweise plane Ablagefläche aus einer Vielzahl von Längselementen und Querelementen, vorzugsweise aus Kunststoff oder Metall, besteht.

Die Vielzahl von Längselementen und Querelementen der vorzugsweise planen Ablagefläche begünstig eine einfache, jedoch stabile Konstruktion der Ablagefläche. Es werden Sprühschatten effektiv vermieden und verbesserte Reinigungs- und Trocknungsleistungen werden ohne weiteren Aufwand erreicht. Auch ermöglichen sie einen weitest gehenden ungehinderten Durchfluss von Spülflotte durch die Ablagefläche hindurch.

In einer weiteren erfindungsgemäßen Ausführungsform ist vorgesehen, dass die Auflagefläche vorzugsweise in dem Bereich der Achse mit einer Anschlagkontur für Spülgut ausgestattet ist, welche fortlaufend oder beabstandet ausgeführt ist.

Die Anschlagkontur für Spülgut bewirkt eine wirksame Sicherung des Spülguts gegen ein Abrutschen und somit gegen mögliche Beschädigungen derselben. Die Anschlagkontur für Spülgut entfacht unabhängig von den Dimensionen des Spülguts eine effektive Wirkung.

In einer weiteren erfindungsgemäßen Ausführungsform ist vorgesehen, dass die Anschlagkontur für Spülgut runde und/oder polygone Anschlagsegmente umfasst.

Die genannten Formen der Anschlagelemente sind einfach und kostengünstig herzustellen und sie ermöglichen einen weitest gehenden ungehinderten Durchfluss von Spülflotte durch die Ablagefläche hindurch.

In einer weiteren erfindungsgemäßen Ausführungsform ist vorgesehen, dass die Ablagefläche über eine Klemmverbindung mit dem Geschirrkorb vorzugsweise lösbar verbunden ist.

Die vorzugsweise lösbare Verbindung der Ablagefläche mit dem Geschirrkorb über eine Klemmverbindung gewährleistet eine sichere Fixierung der Ablagefläche an der Spülgutaufnahme. Auch kann die Ablagefläche bei Bedarf, beispielsweise zum Zweck der Anordnung von sperrigem Spülgut, als Ganzes von dem Geschirrkorb getrennt werden. Dabei kann die Klemmverbindung zwischen der Ablagefläche und dem Geschirrkorb beispielsweise durch entsprechend gebogene, vorzugsweise hakenförmig geformte Enden der Ablagefläche gebildet werden.

In einer weiteren erfindungsgemäßen Ausführungsform ist vorgesehen, dass der Geschirrkorb einen aus einer Vielzahl von beabstandeten Längselementen und Querelementen gebildeten und eine Stellfläche bildenden Aufnahmeboden des Geschirrkorbs aufweist, wobei die Querelemente senkrecht zu den Längselementen angeordnet sind und wobei die Querelemente an Knotenpunkten mit den Längselementen verbunden sind.

Diese Ausgestaltung des Geschirrkorbs gewährleistet in bekannter Weise eine hohe Stabilität und eine gewünschte Maßhaltigkeit des Geschirrkorbs.

In einer weiteren erfindungsgemäßen Ausführungsform ist vorgesehen, dass der Aufnahmeboden des Geschirrkorbs in dem Bereich unterhalb der Ablagefläche horizontal, annähernd horizontal oder leicht geneigt ausgebildet ist.

Diese Ausbildung des Aufnahmebodens des Geschirrkorbs in dem Bereich unterhalb der Ablagefläche erlaubt bereits eine geneigte Aufnahme von Spülgut bei Vermeidung von unerwünschten Pfützenbildungen und bei Verbesserung der Trocknungsleistung.

In einer weiteren erfindungsgemäßen Ausführungsform ist vorgesehen, dass ein Längselement des Geschirrkorbs die Achse für die Ablagefläche ausbildet und dass die Ablagefläche über eine Klemmverbindung mit diesem Längselement des Geschirrkorbs vorzugsweise lösbar verbunden ist.

Die Verwendung eines bereits vorhandenen Längselements des Geschirrkorbs gewährleistet eine sichere Fixierung der Ablagefläche an dem Geschirrkorb. Auch kann die Ablagefläche bei Bedarf, beispielsweise zum Zweck der Anordnung von sperrigem Spülgut, als Ganzes von dem Geschirrkorb getrennt werden. Dabei kann die Klemmverbindung zwischen der Ablagefläche und dem Geschirrkorb beispielsweise durch entsprechend gebogene, vorzugsweise hakenförmig geformte Enden der Ablagefläche gebildet werden.

In einer weiteren erfindungsgemäßen Ausführungsform ist vorgesehen, dass die Anzahl der unterseitig an der Ablagefläche angeordneten Stützelemente gleich der Anzahl der von der Ablagefläche zumindest bereichsweise abgedeckten Querelemente ist, so das jedem Stützelement ein Querelement zugeordnet ist.

Das Vorsehen einer gleichen Anzahl von Stützelementen und Querelementen gewährleistet einerseits eine verbesserte Stabilität und andererseits eine optimale Positionsgenauigkeit der Ablagefläche. Weiterhin bewirkt eine derartige Verteilung der Stützelemente eine reduzierte Durchbiegung der Ablagefläche.

In einer weiteren erfindungsgemäßen Ausführungsform ist vorgesehen, dass der Geschirrkorb mehrere separate, vorzugsweise nebeneinander angeordnete Ablageflächen aufweist, denen jeweils mindestens ein Stützelement zugeordnet ist.

Eine solche Anordnung separater Ablageflächen ermöglicht eine unabhängige Einstellung unterschiedlicher Neigungswinkel separater Ablageflächen und damit eine optimale Ausnutzung des Geschirrkorbs zur Beladung mit dem Spülgut. Dadurch ist es beispielsweise auch möglich, mehrere Ablageflächen in dem Geschirrkorb nebeneinander einzusetzen, um beispielsweise eine größere Menge flachen Spülguts in dem Geschirrkorb unterzubringen.

In einer weiteren erfindungsgemäßen Ausführungsform ist vorgesehen, dass die Ablagefläche und das zumindest eine Stützelement materialeinheitlich, insbesondere durch eine Spritzgussverfahren, hergestellt sind.

Eine derartige Materialeinheitlichkeit erlaubt ein prozesssicheres und kostengünstiges Herstellverfahren. Besonders vorteilhaft ist es, wenn das Stützelement zumindest teilweise aus elastischem Material, insbesondere aus einem Kunststoff, gefertigt ist. Dadurch lässt sich das Stützelement auf leichte Weise in die gewünschten Positionen verstellen. Das Stützelement ist dabei vorzugsweise mit einer Federspannung gegen die Ablagefläche hin vorgespannt, wobei die Federspannung entweder durch einen separaten Federmechanismus oder durch die dem elastischen Material immanente Federkraft erzeugt werden kann.

Weitere vorteilhafte Ausgestaltungen und Aspekte der Spülgutaufnahme für die Geschirrspülmaschine, insbesondere Haushaltsgeschirrspülmaschine, sind Gegenstand der Unteransprüche sowie der im Folgenden beschriebenen Ausführungsbeispiele der Spülgutaufnahme. Im Weiteren wird die Spülgutaufnahme anhand von bevorzugten Ausführungsformen unter Bezugnahme auf die beigelegten Figuren näher erläutert.

Es zeigen
- Fig. 1: eine schematische Perspektivansicht einer Ausführungsform einer bekannten Geschirrspülmaschine, insbesondere einer bekannten Haushaltsgeschirrspülmaschine;
- Fig. 2A: eine schematische Perspektivdarstellung einer bevorzugten Ausführungsform einer erfindungsgemäßen und an einen Geschirrkorb ankoppelbaren Ablagefläche zur Aufnahme von Spülgut in einer ersten Betriebsposition;
- Fig. 2B: eine schematische und teilweise Frontansicht der bevorzugten Ausführungsform der erfindungsgemäßen und an den Geschirrkorb ankoppelbaren Ablagefläche zur Aufnahme von Spülgut nach Fig. 2A in der ersten Betriebsposition;
- Fig. 2C: eine schematische und teilweise Seitenansicht der bevorzugten Ausführungsform der erfindungsgemäßen und an den Geschirrkorb ankoppelbaren Ablagefläche zur Aufnahme von Spülgut nach Fig. 2A in der ersten Betriebsposition;
- Fig. 3A: eine schematische Perspektivdarstellung der bevorzugten Ausführungsform der erfindungsgemäßen und an den Geschirrkorb ankoppelbaren Ablagefläche zur Aufnahme von Spülgut nach Fig. 2A in einer zweiten Betriebsposition;
- Fig. 3B: eine schematische und teilweise Frontansicht der bevorzugten Ausführungsform der erfindungsgemäßen und an den Geschirrkorb ankoppelbaren Ablagefläche zur Aufnahme von Spülgut nach Fig. 3A in der zweiten Betriebsposition;
- Fig. 3C: eine schematische und teilweise Seitenansicht der bevorzugten Ausführungsform der erfindungsgemäßen und an den Geschirrkorb ankoppelbaren Ablagefläche zur Aufnahme von Spülgut nach Fig. 3A in der zweiten Betriebsposition;
- Fig. 4A: eine schematische Perspektivdarstellung der bevorzugten Ausführungsform der erfindungsgemäßen und an den Geschirrkorb ankoppelbaren Ablagefläche zur Aufnahme von Spülgut nach Fig. 2A in einer dritten Betriebsposition;
- Fig. 4B: eine schematische und teilweise Frontansicht der bevorzugten Ausführungsform der erfindungsgemäßen und an den Geschirrkorb ankoppelbaren Ablagefläche zur Aufnahme von Spülgut nach Fig. 4A in der dritten Betriebsposition;
- Fig. 4C: eine schematische und teilweise Seitenansicht der bevorzugten Ausführungsform der erfindungsgemäßen und an den Geschirrkorb ankoppelbaren Ablagefläche zur Aufnahme von Spülgut nach Fig. 4A in der dritten Betriebsposition;
- Fig. 5: eine schematische Frontansicht der bevorzugten Ausführungsform der erfindungsgemäßen und an den Geschirrkorb ankoppelbaren Ablagefläche zur Aufnahme von Spülgut nach Fig. 2A;
- Fig. 6: eine schematische Seitenansicht der bevorzugten Ausführungsform der erfindungsgemäßen und an den Geschirrkorb ankoppelbaren Ablagefläche zur Aufnahme von Spülgut nach Fig. 2A;
- Fig. 7: eine schematische Perspektivansicht der bevorzugten Ausführungsform der erfindungsgemäßen und an den Geschirrkorb ankoppelbaren Ablagefläche zur Aufnahme von Spülgut nach Fig. 2A;
- Fig. 8: eine schematische Draufsicht auf die bevorzugte Ausführungsform der erfindungsgemäßen und an den Geschirrkorb ankoppelbaren Ablagefläche zur Aufnahme von Spülgut nach Fig. 2A; und
- Fig. 9A bis 9C: schematische und teilweise Frontansichten von drei weiteren bevorzugten Ausführungsformen der erfindungsgemäßen und an den Geschirrkorb ankoppelbaren Ablagefläche zur Aufnahme von Spülgut.

In den Figuren sind gleiche oder funktionsgleiche Elemente mit denselben Bezugszeichen versehen worden, sofern nichts anderes angegeben ist.

Die Fig. 1 zeigt eine schematische Perspektivansicht einer Haushaltsgeschirrspülmaschine 1, allgemein einer Geschirrspülmaschine. Die Haushaltsgeschirrspülmaschine 1 weist einen kastenförmigen und einen frontseitige Behälteröffnung 6 aufweisenden Spülbehälter 2 zur Aufnahme von zu reinigendem Spülgut. Die frontseitige Behälteröffnung 6 definiert eine insbesondere vertikal ausgerichtete Öffnungsebene 4.

Der Spülbehälter 2 der Haushaltsgeschirrspülmaschine 1 ist mit einer die Behälteröffnung 6 verschließenden, um eine horizontale Achse schwenkbar gelagerten Gerätetür 3 versehen, so dass der Korpus wasserdicht verschließbar ist. Die Gerätetür besteht in bekannter Weise aus einer Innentür 3.1 und einer Außentür 3.2. Zusätzlich kann auf der Außentür 3.2 noch ein Möbelblatt 3.3 angebracht sein.

Der Spülbehälter 2 und die Gerätetür 3 bilden eine Spülkammer zum Spülen von Spülgut. Die Gerätetür 3 ist in der Fig. 1 in ihrer geöffneten Stellung gezeigt. Durch Schwenken um eine an einem unteren Ende der Gerätetür 3 vorgesehene Schwenkachse 5 kann die Gerätetür 3 insbesondere vollständig oder teilweise geöffnet und insbesondere vollständig geschlossen werden kann.

Der Spülbehälter 2 ist beispielsweise quaderförmig und umfasst einen Behälterboden 7, eine dem Behälterboden 7 gegenüberliegende Behälterdecke 8, eine der Behältertür 5 gegenüberliegende Behälterrückwand 9 und zwei einander gegenüberliegende Behälterseitenwände 10, 11. Der Spülbehälter 2 kann aus Edelstahl, aus Kunststoff oder aus einer Kombination Edelstahl-Kunststoff gefertigt sein.

Die Geschirrspülmaschine 1 weist weiterhin zumindest eine Beladungsebene 12 bis 14 auf. Insbesondere können mehrere Beladungsebenen 12 bis 14 vorgesehen sein, wobei eine Beladungsebene 12 ein unterer Geschirrkorb (Unterkorb), eine Beladungsebene 13 ein oberer Geschirrkorb (Oberkorb) und eine Beladungsebene 14 eine Besteckschublade der Geschirrspülmaschine 1 sein kann. Die mehreren Beladungsebenen 12 bis 14 sind vorzugsweise übereinander in dem Spülbehälter 2 angeordnet. Jede Beladungsebene 12 bis 14 ist wahlweise in einer Einschubrichtung E (Pfeil) in den Spülbehälter 2 insbesondere linear hinein oder in einer Auszugsrichtung A (Pfeil) aus diesem insbesondere linear heraus verlagerbar.

Die Fig. 2A zeigt eine schematische Perspektivdarstellung einer bevorzugten Ausführungsform einer erfindungsgemäßen und an einen Geschirrkorb 13 ankoppelbaren Ablagefläche 15 zur Aufnahme von Spülgut in einer ersten Betriebsposition BP1.

Die Ablagefläche 15 ist an den beispielhaft und teilweise dargestellten oberen Geschirrkorb 13 ankoppelbar; sie kann jedoch selbstverständlich an den unteren und nicht dargestellten Geschirrkorb oder gar an die nicht dargestellte Besteckschublade ankoppelbar sein. Der obere Geschirrkorb 13 und die Ablagefläche 15 sind Teil der Spülgutaufnahme 16.

Weiterhin ist die Ablagefläche 15 an dem oberen Geschirrkorb 13 mittels mehreren Klemmverbindungen 17 (siehe Fig. 2C, Fig. 3C, Fig. 4C, Fig. 6 und Fig. 8) arretierbar, vorzugsweise lösbar verbunden, und um eine Achse C (siehe auch Fig. 2C, Fig. 3C und Fig. 4C) sowohl in unterschiedliche Neigungswinkel schwenkbar als auch entlang der Achse C (siehe auch Fig. 2C, Fig. 3C und Fig. 4C) verschiebbar (Schwenkrichtung S (Doppelpfeil) und Verschieberichtung V (Doppelpfeil)). Die Änderung des Neigungswinkels der an dem Geschirrkorb 13 arretierbaren Ablagefläche 15 erfolgt durch eine kombinierte Bewegung, also durch eine Längsverschiebung der Ablagefläche 15 entlang der Achse C (siehe auch Fig. 2C, Fig. 3C und Fig. 4C) und eine vorzugsweise gleichzeitige Rotation der Ablagefläche 15 um die Achse C (siehe auch Fig. 2C, Fig. 3C und Fig. 4C). Die Ablage 15 ist in einen Neigungswinkel W.1 (Fig. 2C) geschwenkt.

An der Ablagefläche 15 sind unterseitig mehrere Stützelemente 18 angeordnet (siehe auch Fig. 5 und Fig. 7), welche die Ablagefläche 15 an einer von der Achse C (siehe auch Fig. 2C, Fig. 3C und Fig. 4C) distanzierten Stelle in unterschiedlichen Neigungswinkeln, vorliegend in einem Neigungswinkel W.1 (Fig. 2C), abstützen.

Ferner weist jedes unterseitig an der Ablagefläche 15 angeordnete Stützelement 18 eine Anzahl von Arretierungsstufen 19.1, 19.2 und 19.3 auf (siehe auch Fig. 5 und Fig. 7), welche mit dem oberen Geschirrkorb 13 in Eingriff kommen, wodurch die Ablagefläche 15 in unterschiedlichen Neigungswinkeln, vorliegend in einem Neigungswinkel W.1 (Fig. 2C), abgestützt wird. Die Ablagefläche 15 und das Stützelement 18 sind materialeinheitlich, insbesondere durch eine Spritzgussverfahren, hergestellt.

Die Ablagefläche 15 ist zwischen einer hochgeklappten und nicht dargestellten Ruheposition und mindestens einer abgeklappten Betriebsposition BP1 verschwenkbar. Darstellungsgemäß ist die Ablagefläche 15 mittels der Arretierungsstufen 19.1 in einen Neigungswinkel W.1 (Fig. 2C) geschwenkt.

Der obere Geschirrkorb 13 weist einen aus einer Vielzahl von beabstandeten Längselementen 26 und Querelementen 27 gebildeten und eine Stellfläche 28 bildenden Aufnahmeboden 29 auf, wobei die Querelemente 27 senkrecht zu den Längselementen 26 angeordnet sind und wobei die Querelemente 27 an Knotenpunkten 30 mit den Längselementen 26 verbunden sind.

Der Aufnahmeboden 29 des Geschirrkorbs 13 in dem Bereich unterhalb der Ablagefläche 15 horizontal, annähernd horizontal oder leicht geneigt ausgebildet (siehe auch Fig. 2C, Fig. 3C und Fig. 4C).

Ein Längselement 26 des Geschirrkorbs 13 bildet die Achse C (siehe auch Fig. 2C, Fig. 3C und Fig. 4C) für die Ablagefläche 15 aus, so dass die Ablagefläche 15 sowohl in unterschiedliche Neigungswinkel schwenkbar als auch entlang der Achse C (siehe auch Fig. 2C, Fig. 3C und Fig. 4C) verschiebbar ist. Die Ablagefläche 15 ist mittels mehreren Klemmverbindungen 17 (Fig. 2C, Fig. 3C, Fig. 4C, Fig. 6 und Fig. 8) an dem als Achse C (siehe auch Fig. 2C, Fig. 3C und Fig. 4C) arretierbar, vorzugsweise lösbar verbunden.

In nicht dargestellter Weise kann der Geschirrkorb 13 auch mehrere separate, vorzugsweise nebeneinander angeordnete Ablageflächen 15 aufweisen, denen jeweils mindestens ein Stützelement 18 zugeordnet ist.

Die Fig. 2B zeigt eine schematische und teilweise Frontansicht der bevorzugten Ausführungsform der erfindungsgemäßen und an den oberen Geschirrkorb 13 ankoppelbaren Ablagefläche 15 zur Aufnahme von Spülgut nach Fig. 2A in der ersten Betriebsposition BP1.

Die Anzahl der unterseitig an der Ablagefläche 15 angeordneten Stützelemente 18 ist gleich der Anzahl der von der Ablagefläche 15 zumindest bereichsweise abgedeckten Querelemente 27, so das jedem Stützelement 18 ein Querelement 27 zugeordnet ist (siehe auch Fig. 3B und Fig. 4B).

Die Fig. 2C zeigt eine schematische und teilweise Seitenansicht der bevorzugten Ausführungsform der erfindungsgemäßen und an den oberen Geschirrkorb 13 ankoppelbaren Ablagefläche 15 zur Aufnahme von Spülgut nach Fig. 2A in der ersten Betriebsposition BP1.

Die Fig. 3A zeigt eine schematische Perspektivdarstellung der bevorzugten Ausführungsform der erfindungsgemäßen und an den oberen Geschirrkorb 13 ankoppelbaren Ablagefläche 15 zur Aufnahme von Spülgut nach Fig. 2A in einer zweiten Betriebsposition BP2.

Der obere Geschirrkorb 13 und die an den beispielhaft und teilweise dargestellten oberen Geschirrkorb 13 ankoppelbare Ablagefläche 15 sind Teil der Spülgutaufnahme 16.

Weiterhin ist die Ablagefläche 15 an dem oberen Geschirrkorb 13 mittels mehreren Klemmverbindungen 17 (siehe Fig. 2C, Fig. 3C, Fig. 4C, Fig. 6 und Fig. 8) arretierbar, vorzugsweise lösbar verbunden, und um eine Achse C (siehe auch Fig. 2C, Fig. 3C und Fig. 4C) sowohl in unterschiedliche Neigungswinkel schwenkbar als auch entlang der Achse C (siehe auch Fig. 2C, Fig. 3C und Fig. 4C) verschiebbar (Schwenkrichtung S (Doppelpfeil) und Verschieberichtung V (Doppelpfeil)). Die Änderung des Neigungswinkels der an dem Geschirrkorb 13 arretierbaren Ablagefläche 15 erfolgt durch eine kombinierte Bewegung, also durch eine Längsverschiebung der Ablagefläche 15 entlang der Achse C (siehe auch Fig. 2C, Fig. 3C und Fig. 4C) und eine vorzugsweise gleichzeitige Rotation der Ablagefläche 15 um die Achse C (siehe auch Fig. 2C, Fig. 3C und Fig. 4C). Die Ablage 15 ist in einen Neigungswinkel W.2 (Fig. 3C) geschwenkt.

An der Ablagefläche 15 sind unterseitig mehrere Stützelemente 18 angeordnet (siehe auch Fig. 5 und Fig. 7), welches die Ablagefläche 15 an einer von der Achse C (siehe auch Fig. 2C, Fig. 3C und Fig. 4C) distanzierten Stelle in unterschiedlichen Neigungswinkeln, vorliegend in einem Neigungswinkel W.2 (Fig. 3C), abstützt.

Ferner weist jedes unterseitig an der Ablagefläche 15 angeordnete Stützelement 18 eine Anzahl von Arretierungsstufen 19.1, 19.2, 19.3 auf (siehe auch Fig. 5 und Fig. 7), welche mit dem oberen Geschirrkorb 13 in Eingriff kommen, wodurch die Ablagefläche 15 in unterschiedlichen Neigungswinkeln, vorliegend in einem Neigungswinkel W.2 (Fig. 3C), abgestützt wird. Die Ablagefläche 15 und das Stützelement 18 sind materialeinheitlich, insbesondere durch eine Spritzgussverfahren, hergestellt.

Die Ablagefläche 15 zwischen einer hochgeklappten und nicht dargestellten Ruheposition und mindestens einer abgeklappten Betriebsposition BP2 verschwenkbar. Darstellungsgemäß ist die Ablagefläche 15 mittels der Arretierungsstufen 19.2 in einen Neigungswinkel W.2 (Fig. 3C) geschwenkt.

Der obere Geschirrkorb 13 weist einen aus einer Vielzahl von beabstandeten Längselementen 26 und Querelementen 27 gebildeten und eine Stellfläche 28 bildenden Aufnahmeboden 29 auf, wobei die Querelemente 27 senkrecht zu den Längselementen 26 angeordnet sind und wobei die Querelemente 27 an Knotenpunkten 30 mit den Längselementen 26 verbunden sind.

Der Aufnahmeboden 29 des Geschirrkorbs 13 in dem Bereich unterhalb der Ablagefläche 15 horizontal, annähernd horizontal oder leicht geneigt ausgebildet (siehe auch Fig. 2C, Fig. 3C und Fig. 4C).

Ein Längselement 26 des Geschirrkorbs 13 bildet die Achse C (siehe auch Fig. 2C, Fig. 3C und Fig. 4C) für die Ablagefläche 15 aus, so dass die Ablagefläche 15 sowohl in unterschiedliche Neigungswinkel schwenkbar als auch entlang der Achse C (siehe auch Fig. 2C, Fig. 3C und Fig. 4C) verschiebbar ist. Die Ablagefläche 15 ist mittels mehreren Klemmverbindungen 17 (siehe Fig. 2C, Fig. 3C, Fig. 4C, Fig. 6 und Fig. 8)) an dem als Achse C (siehe auch Fig. 2C, Fig. 3C und Fig. 4C) arretierbar, vorzugsweise lösbar verbunden.

In nicht dargestellter Weise kann der Geschirrkorb 13 auch mehrere separate, vorzugsweise nebeneinander angeordnete Ablageflächen 15 aufweisen, denen jeweils mindestens ein Stützelement 18 zugeordnet ist.

Die Fig. 3B zeigt eine schematische und teilweise Frontansicht der bevorzugten Ausführungsform der erfindungsgemäßen und an den oberen Geschirrkorb 13 ankoppelbaren Ablagefläche 15 zur Aufnahme von Spülgut nach Fig. 3A in der zweiten Betriebsposition BP2.

Die Anzahl der unterseitig an der Ablagefläche 15 angeordneten Stützelemente 18 ist gleich der Anzahl der von der Ablagefläche 15 zumindest bereichsweise abgedeckten Querelemente 27, so das jedem Stützelement 18 ein Querelement 27 zugeordnet ist (siehe auch Fig. 2B und Fig. 4B).

Die Fig. 3C zeigt eine schematische und teilweise Seitenansicht der bevorzugten Ausführungsform der erfindungsgemäßen und an den oberen Geschirrkorb 13 ankoppelbaren Ablagefläche 15 zur Aufnahme von Spülgut nach Fig. 3A in der zweiten Betriebsposition BP2.

Die Fig. 4A zeigt eine schematische Perspektivdarstellung der bevorzugten Ausführungsform der erfindungsgemäßen und an den Geschirrkorb 13 ankoppelbaren Ablagefläche 15 zur Aufnahme von Spülgut nach Fig. 2A in einer dritten Betriebsposition BP3.

Der obere Geschirrkorb 13 und die an den beispielhaft und teilweise dargestellten oberen Geschirrkorb 13 ankoppelbare Ablagefläche 15 sind Teil der Spülgutaufnahme 16.

Weiterhin ist die Ablagefläche 15 an dem oberen Geschirrkorb 13 mittels mehreren Klemmverbindungen 17 (siehe Fig. 2C, Fig. 3C, Fig. 4C, Fig. 6 und Fig. 8) arretierbar, vorzugsweise lösbar verbunden, und um eine Achse C (siehe auch Fig. 2C, Fig. 3C und Fig. 4C) sowohl in unterschiedliche Neigungswinkel schwenkbar als auch entlang der Achse C (siehe auch Fig. 2C, Fig. 3C und Fig. 4C) verschiebbar (Schwenkrichtung S (Doppelpfeil) und Verschieberichtung V (Doppelpfeil)). Die Änderung des Neigungswinkels der an dem Geschirrkorb 13 arretierbaren Ablagefläche 15 erfolgt durch eine kombinierte Bewegung, also durch eine Längsverschiebung der Ablagefläche 15 entlang der Achse C (siehe auch Fig. 2C, Fig. 3C und Fig. 4C) und eine vorzugsweise gleichzeitige Rotation der Ablagefläche 15 um die Achse C (siehe auch Fig. 2C, Fig. 3C und Fig. 4C). Die Ablage 15 ist in einen Neigungswinkel W.3 (Fig. 4C) geschwenkt.

An der Ablagefläche 15 sind unterseitig mehrere Stützelemente 18 angeordnet (siehe auch Fig. 5 und Fig. 7), welches die Ablagefläche 15 an einer von der Achse C (siehe auch Fig. 2C, Fig. 3C und Fig. 4C) distanzierten Stelle in unterschiedlichen Neigungswinkeln, vorliegend in einem Neigungswinkel W.3 (Fig. 4C), abstützt.

Ferner weist jedes unterseitig an der Ablagefläche 15 angeordnete Stützelement 18 eine Anzahl von Arretierungsstufen 19.1, 19.2, 19.3 auf (siehe auch Fig. 5 und Fig. 7), welche mit dem oberen Geschirrkorb 13 in Eingriff kommen, wodurch die Ablagefläche 15 in unterschiedlichen Neigungswinkeln, vorliegend in einem Neigungswinkel W.3 (Fig. 4C), abgestützt wird. Die Ablagefläche 15 und das Stützelement 18 sind materialeinheitlich, insbesondere durch eine Spritzgussverfahren, hergestellt.

Die Ablagefläche 15 zwischen einer hochgeklappten und nicht dargestellten Ruheposition und mindestens einer abgeklappten Betriebsposition BP3 verschwenkbar. Darstellungsgemäß ist die Ablagefläche 15 mittels der Arretierungsstufen 19.3 in einen Neigungswinkel W.3 (Fig. 4C) geschwenkt.

Der obere Geschirrkorb 13 weist einen aus einer Vielzahl von beabstandeten Längselementen 26 und Querelementen 27 gebildeten und eine Stellfläche 28 bildenden Aufnahmeboden 29 auf, wobei die Querelemente 27 senkrecht zu den Längselementen 26 angeordnet sind und wobei die Querelemente 27 an Knotenpunkten 30 mit den Längselementen 26 verbunden sind.

Der Aufnahmeboden 29 des Geschirrkorbs 13 in dem Bereich unterhalb der Ablagefläche 15 horizontal, annähernd horizontal oder leicht geneigt ausgebildet (siehe auch Fig. 2C, Fig. 3C und Fig. 4C).

Ein Längselement 26 des Geschirrkorbs 13 bildet die Achse C (siehe auch Fig. 2C, Fig. 3C und Fig. 4C) für die Ablagefläche 15 aus, so dass die Ablagefläche 15 sowohl in unterschiedliche Neigungswinkel schwenkbar als auch entlang der Achse C (siehe auch Fig. 2C, Fig. 3C und Fig. 4C) verschiebbar ist. Die Ablagefläche 15 ist mittels mehreren Klemmverbindungen 17 (siehe Fig. 2C, Fig. 3C, Fig. 4C, Fig. 6 und Fig. 8)) an dem als Achse C (siehe auch Fig. 2C, Fig. 3C und Fig. 4C) arretierbar, vorzugsweise lösbar verbunden.

In nicht dargestellter Weise kann der Geschirrkorb 13 auch mehrere separate, vorzugsweise nebeneinander angeordnete Ablageflächen 15 aufweisen, denen jeweils mindestens ein Stützelement 18 zugeordnet ist.

Die Fig. 4B zeigt eine schematische und teilweise Frontansicht der bevorzugten Ausführungsform der erfindungsgemäßen und an den oberen Geschirrkorb 13 ankoppelbaren Ablagefläche 15 zur Aufnahme von Spülgut nach Fig. 4A in der dritten Betriebsposition BP3.

Die Anzahl der unterseitig an der Ablagefläche 15 angeordneten Stützelemente 18 ist gleich der Anzahl der von der Ablagefläche 15 zumindest bereichsweise abgedeckten Querelemente 27, so das jedem Stützelement 18 ein Querelement 27 zugeordnet ist (siehe auch Fig. 2B und Fig. 3B).

Die Fig. 4C zeigt eine schematische und teilweise Seitenansicht der bevorzugten Ausführungsform der erfindungsgemäßen und an den oberen Geschirrkorb 13 ankoppelbaren Ablagefläche 15 zur Aufnahme von Spülgut nach Fig. 4A in der dritten Betriebsposition BP3.

Die Fig. 5 zeigt eine schematische Frontansicht der bevorzugten Ausführungsform der erfindungsgemäßen und an den oberen Geschirrkorb 13 (siehe auch Fig. 2A bis Fig. 4C) ankoppelbaren Ablagefläche 15 zur Aufnahme von Spülgut nach Fig. 2A.

An der Ablagefläche 15 sind unterseitig mehrere Stützelemente 18 (siehe auch Fig. 7) angeordnet, welche die Ablagefläche 15 an einer von der Achse C (siehe auch Fig. 2A, Fig. 3A und Fig. 4A) distanzierten Stelle in unterschiedlichen Neigungswinkeln W.1, W.2, W.3 (siehe Fig. 2C, Fig. 3C und Fig. 4C) abstützen.

Die Mehrzahl der unterseitig an der Ablagefläche 15 angeordneten Stützelemente 18 sind vorzugsweise gleichverteilt angeordnet; sie können jedoch auch in zumindest zwei unterschiedlichen Abständen voneinander angeordnet sein.

Ferner weist jedes unterseitig an der Ablagefläche 15 angeordnete Stützelement 18 eine Anzahl von Arretierungsstufen 19.1, 19.2, 19.3 (siehe auch Fig. 7) auf, welche mit dem oberen Geschirrkorb 13 (siehe auch Fig. 2A bis Fig. 4C) in Eingriff kommen, wodurch die Ablagefläche 15 in unterschiedlichen Neigungswinkeln W.1, W.2, W.3 (siehe Fig. 2C, Fig. 3C und Fig. 4C) abgestützt wird. Die Arretierungsstufen 19.1, 19.2, 19.3 an dem Stützelement 18 sind als Auflagen 20.1, 20.2, 20.3 ausgebildet, welche je nach Neigungswinkel W.1, W.2, W.3 (siehe auch Fig. 2C, Fig. 3C und Fig. 4C) an dem oberen Geschirrkorb 13 angreifen und diesen vorzugsweise durch Auflage 15 fixiert halten.

Weiterhin weisen die Auflagen 20.1, 20.2, 20.3 der Arretierungsstufen 19.1, 19.2, 19.3 an dem jeweiligen Stützelement 18 einen Versatz V.1, V.2 im Bereich von 1 bis 10 mm, vorzugsweise von 2 bis 8 mm, insbesondere von 3 bis 6 mm, auf. Die Versätze V.1, V.2 können sowohl gleiche als auch unterschiedliche Werte annehmen.

Die Fig. 6 zeigt eine schematische Seitenansicht der bevorzugten Ausführungsform der erfindungsgemäßen und an den oberen Geschirrkorb 13 (siehe auch Fig. 2A bis Fig. 4C) ankoppelbaren Ablagefläche 15 zur Aufnahme von Spülgut nach Fig. 2A.

Die Ablagefläche 15 ist an dem oberen Geschirrkorb 13 mittels mehreren Klemmverbindungen 17 (siehe auch Fig. 2C, Fig. 3C, Fig. 4C und Fig. 8) arretierbar, vorzugsweise lösbar verbunden, und um eine Achse C (siehe auch Fig. 2C, Fig. 3C und Fig. 4C) sowohl in unterschiedliche Neigungswinkel W.1, W.2, W.3 (siehe auch Fig. 2C, Fig. 3C und Fig. 4C) schwenkbar (Doppelpfeil S) als auch entlang der Achse C (siehe auch Fig. 2C, Fig. 3C und Fig. 4C) verschiebbar (Doppelpfeil V). Die einzelne Klemmverbindung 17 kann vorzugsweise als ein dem Fachmann bekannter Klemmhaken 17.1 ausgebildet sein.

Weiterhin ist die Auflagefläche 15 vorzugsweise in dem Bereich der Achse C (siehe auch Fig. 2C, Fig. 3C und Fig. 4C) mit einer Anschlagkontur 21 (siehe auch Fig. 7, Fig. 8, Fig. 9A, 9B und 9C) für Spülgut ausgestattet, welche fortlaufend oder beabstandet ausgeführt ist.

Die Fig. 7 zeigt eine schematische Perspektivansicht der bevorzugten Ausführungsform der erfindungsgemäßen und an den oberen Geschirrkorb 13 (siehe auch Fig. 2A bis Fig. 4C) ankoppelbaren Ablagefläche 15 zur Aufnahme von Spülgut nach Fig. 2A.

An der Ablagefläche 15 sind unterseitig mehrere Stützelemente 18 angeordnet (siehe auch Fig. 5), welche die Ablagefläche 15 an einer von der Achse C (siehe auch Fig. 2C, Fig. 3C und Fig. 4C) distanzierten Stelle in unterschiedlichen Neigungswinkeln W.1, W.2, W.3 (siehe Fig. 2C, Fig. 3C und Fig. 4C) abstützen.

Ferner weist jedes unterseitig an der Ablagefläche 15 angeordnete Stützelement 18 eine Anzahl von Arretierungsstufen 19.1, 19.2 und 19.3 auf (siehe auch Fig. 5 und Fig. 7), welche mit dem oberen Geschirrkorb 13 in Eingriff kommen, wodurch die Ablagefläche 15 in unterschiedlichen Neigungswinkeln W.1, W.2, W.3 (siehe Fig. 2C, Fig. 3C und Fig. 4C) abgestützt wird.

Die Fig. 8 zeigt eine schematische Draufsicht auf die bevorzugte Ausführungsform der erfindungsgemäßen und an den oberen Geschirrkorb 13 (siehe auch Fig. 2A bis Fig. 4C) ankoppelbaren Ablagefläche 15 zur Aufnahme von Spülgut nach Fig. 2A.

Die Ablagefläche 15 besitzt eine vorzugsweise plane Oberfläche 22 (siehe auch Fig. 6) und sie besteht aus einer Vielzahl von Längselementen 23 und Querelementen 24, vorzugsweise aus Kunststoff oder Metall. Die sich kreuzenden Längselemente 23 und Querelemente 24 bilden eine offenen Gitterstruktur 25 aus, welche letztlich die Ablagefläche 15 bildet.

Die Ablagefläche 15 ist an dem oberen Geschirrkorb 13 mittels mehreren Klemmverbindungen 17 (siehe auch Fig. 2C, Fig. 3C, Fig. 4C und Fig. 6) arretierbar, vorzugsweise lösbar verbunden, und um eine Achse C (siehe auch Fig. 2C, Fig. 3C und Fig. 4C) sowohl in unterschiedliche Neigungswinkel schwenkbar (Doppelpfeil S) als auch entlang der Achse C (siehe auch Fig. 2C, Fig. 3C und Fig. 4C) verschiebbar (Doppelpfeil V). Die einzelne Klemmverbindung 17 kann vorzugsweise als ein dem Fachmann bekannter Klemmhaken 17.1 ausgebildet sein.

Die Fig. 9A bis 9C zeigen schematische und teilweise Frontansichten von drei weiteren bevorzugten Ausführungsformen der erfindungsgemäßen und an den Geschirrkorb 13 (siehe auch Fig. 2A bis Fig. 4C) ankoppelbaren Ablagefläche 15 zur Aufnahme von Spülgut.

Die jeweilige Auflagefläche 15 ist, wie bereits ausgeführt, vorzugsweise in dem Bereich der Achse C (siehe Fig. 2C, Fig. 3C und Fig. 4C) mit einer Anschlagkontur 21 für Spülgut ausgestattet, welche fortlaufend oder beabstandet ausgeführt. Bei einer beabstandeten Ausführung der Anschlagkontur 21 weist selbige mehrere runde und/oder polygone Anschlagkontursegmente auf, welche in gleichem oder unterschiedlichem Abstand angeordnet sind oder welche eine gleiche oder eine annähernd gleiche Form oder unterschiedlichen Formen aufweisen.

Die auf der Auflagefläche 15 angeordnete Anschlagkontur 21 kann beispielsweise eine rechteckige Kontur (Fig. 9A), eine wellenförmige Kontur (Fig. 9B) oder eine gezackte Kontur (Fig. 9C) aufweisen. Prinzipiell sind jegliche Konturen, insbesondere auch Kombinationen der genannten Konturen, für die Anschlagkontur 21 möglich.

Obwohl die vorliegende Erfindung anhand von Ausführungsbeispielen beschrieben wurde, ist sie vielfältig modifizierbar.

### Bezugszeichenliste

- 1: Geschirrspülmaschine; Haushaltsgeschirrspülmaschine
- 2: Spülbehälter
- 3: Gerätetür
- 4: Öffnungsebene
- 5: Schwenkachse
- 6: Behälteröffnung
- 7: Behälterboden
- 8: Behälterdecke
- 9: Behälterrückwand
- 10: Behälterseitenwand
- 11: Behälterseitenwand
- 12: Beladungsebene; unterer Geschirrkorb (Unterkorb)
- 13: Beladungsebene; oberer Geschirrkorb (Oberkorb)
- 14: Beladungsebene; Besteckschublade
- 15: Ablagefläche
- 16: Spülgutaufnahme
- 17: Klemmverbindung
- 17.1: Klemmhaken
- 18: Stützelement
- 19.1: Arretierungsstufe
- 19.2: Arretierungsstufe
- 19.3: Arretierungsstufe
- 20.1: Auflage
- 20.2: Auflage
- 20.3: Auflage
- 21: Anschlagkontur
- 22: Oberfläche
- 23: Längselement
- 24: Querelement
- 25: Gitterstruktur
- 26: Längselement
- 27: Querelement
- 28: Stellfläche
- 29: Aufnahmeboden
- 30: Knotenpunkt

- A: Auszugsrichtung (Pfeil)
- BP1: Erste Betriebsposition
- BP2: Zweite Betriebsposition
- BP3: Dritte Betriebsposition
- C: Achse
- E: Einschubrichtung (Pfeil)
- S: Schwenkrichtung (Doppelpfeil)
- V: Verschieberichtung (Doppelpfeil)
- V.1: Versatz
- V.2: Versatz
- W.1: Neigungswinkel
- W.2: Neigungswinkel
- W.3: Neigungswinkel

## Patentansprüche

1. Spülgutaufnahme (16) für eine mindestens einen Spülbehälter (2) aufweisende Geschirrspülmaschine (1), insbesondere Haushaltsgeschirrspülmaschine, welche in dem Spülbehälter (2) bewegbar angeordnet werden kann und welche einen Geschirrkorb (13) und eine an den Geschirrkorb (13) ankoppelbare Ablagefläche (15) zur Aufnahme von Spülgut umfasst, wobei die Ablagefläche (15) an dem Geschirrkorb (13) arretierbar und um eine Achse (C) in unterschiedliche Neigungswinkel (W.1; W.2; W.3) schwenkbar ist, wobei zumindest ein Stützelement (18) unterseitig an der Ablagefläche (15) angeordnet ist, welches die Ablagefläche (15) an einer von der Achse (C) distanzierten Stelle in unterschiedlichen Neigungswinkeln (W.1; W.2; W.3) abstützt, und wobei das unterseitig an der Ablagefläche (15) angeordnete Stützelement (18) eine Anzahl von Arretierungsstufen (19.1, 19.2, 19.3) aufweist, welche mit dem Geschirrkorb (13) in Eingriff kommen, wodurch die Ablagefläche (15) in unterschiedlichen Neigungswinkeln (W.1; W.2; W.3) abgestützt wird,
**dadurch gekennzeichnet,**
**dass** die Ablagefläche (15) auch entlang der Achse (C) verschiebbar ist, so dass eine Änderung des Neigungswinkels (W.1; W.2; W.3) der Ablagefläche (15) durch eine kombinierte Bewegung, also durch eine Längsverschiebung der Ablagefläche (15) entlang der Achse (C) und eine vorzugsweise gleichzeitige Rotation der Ablagefläche (15) um die Achse (C), erfolgt.

2. Spülgutaufnahme (16) nach Anspruch 1, **dadurch gekennzeichnet, dass** die Arretierungsstufen (19.1, 19.2, 19.3) an dem Stützelement (18) als Auflagen (20.1, 20.2, 20.3) ausgebildet sind, welche je nach Neigungswinkel (W.1; W.2; W.3) an dem Geschirrkorb (13) angreifen und diesen vorzugsweise durch Auflage fixiert halten.

3. Spülgutaufnahme (16) nach Anspruch 2, **dadurch gekennzeichnet, dass** die Auflagen (20.1, 20.2, 20.3) der Arretierungsstufen (19.1, 19.2, 19.3) an dem Stützelement (18) einen Versatz im Bereich von 1 bis 10 mm, vorzugsweise von 2 bis 8 mm, insbesondere von 3 bis 6 mm, aufweisen.

4. Spülgutaufnahme (16) Anspruch 1, 2 oder 3, **dadurch gekennzeichnet, dass** zumindest zwei Stützelemente (18) unterseitig an der Ablagefläche (15) vorzugsweise gleichverteilt angeordnet sind.

5. Spülgutaufnahme (16) nach einem der vorhergehenden Ansprüche, **dadurch gekennzeichnet, dass** die Ablagefläche (15) zwischen einer hochgeklappten Ruheposition und mindestens einer abgeklappten Betriebsposition (BP1; BP2; BP3) verschwenkbar ist.

6. Spülgutaufnahme (16) nach einem der vorhergehenden Ansprüche, **dadurch gekennzeichnet, dass** die vorzugsweise plane Ablagefläche (15) aus einer Vielzahl von Längselementen (23) und Quersegmenten (24), vorzugsweise aus Kunststoff oder Metall, besteht.

7. Spülgutaufnahme (16) nach einem der vorhergehenden Ansprüche, **dadurch gekennzeichnet, dass** die Auflagefläche (15) vorzugsweise in dem Bereich der Achse (C) mit einer Anschlagkontur (21) für Spülgut ausgestattet ist, welche fortlaufend oder beabstandet ausgeführt ist.

8. Spülgutaufnahme (16) nach Anspruch 7, **dadurch gekennzeichnet, dass** die Anschlagkontur (21) für Spülgut runde und/oder polygone Anschlagsegmente umfasst.

9. Spülgutaufnahme (16) nach einem der vorhergehenden Ansprüche, **dadurch gekennzeichnet, dass** die Ablagefläche (15) über eine Klemmverbindung (17) mit dem Geschirrkorb (13) vorzugsweise lösbar verbunden ist.

10. Spülgutaufnahme (16) nach einem der vorhergehenden Ansprüche, **dadurch gekennzeichnet, dass** der Geschirrkorb (13) einen aus einer Vielzahl von beabstandeten Längselementen (26) und Querelementen (27) gebildeten und eine Stellfläche bildenden Aufnahmeboden (29) aufweist, wobei die Querelemente (26) senkrecht zu den Längselementen (27) angeordnet sind und wobei die Querelemente (26) an Knotenpunkten (30) mit den Längselementen (27) verbunden sind.

11. Spülgutaufnahme (16) nach Anspruch 10, **dadurch gekennzeichnet, dass** der Aufnahmeboden (29) des Geschirrkorbs (13) in dem Bereich unterhalb der Ablagefläche (15) horizontal, annähernd horizontal oder leicht geneigt ausgebildet ist.

12. Spülgutaufnahme (16) nach Anspruch 10 oder 11, **dadurch gekennzeichnet, dass** ein Längselement (26) des Geschirrkorbs (13) die Achse (C) für die Ablagefläche (15) ausbildet und dass die Ablagefläche (15) über eine Klemmverbindung (17) mit diesem Längselement (26) des Geschirrkorbs (13) vorzugsweise lösbar verbunden ist.

13. Spülgutaufnahme (16) nach Anspruch 10, 11 oder 12, **dadurch gekennzeichnet, dass** die Anzahl der unterseitig an der Ablagefläche (15) angeordneten Stützelemente (18) gleich der Anzahl der von der Ablagefläche (15) zumindest bereichsweise abgedeckten Querelemente (27) ist, so das jedem Stützelement (18) ein Querelement (27) zugeordnet ist.

14. Spülgutaufnahme (16) nach einem der vorhergehenden Ansprüche, **dadurch gekennzeichnet, dass** der Geschirrkorb (!3) mehrere separate, vorzugsweise nebeneinander angeordnete Ablageflächen (15) aufweist, denen jeweils mindestens ein Stützelement (18) zugeordnet ist.

15. Spülgutaufnahme nach einem der vorhergehenden Ansprüche, **dadurch gekennzeichnet, dass** die Ablagefläche (15) und das zumindest eine Stützelement (18) materialeinheitlich, insbesondere durch eine Spritzgussverfahren, hergestellt sind.

## Claims

1. Dish rack (16) for a dishwasher (1), in particular a household dishwasher, having at least one dishwasher cavity (2), said dish rack (16) being able to be movably arranged in the dishwasher cavity (2) and comprising a dish basket (13) and a storage surface (15) for holding items to be washed, which storage surface (15) can be coupled to the dish basket (13), wherein the storage surface (15) can be locked on the dish basket (13) and can be pivoted about an axis (C) into different angles of inclination (W. 1; W.2; W.3), wherein at least one support element (18) is arranged on the underside of the storage surface (15), which support element (18) supports the storage surface (15) at different angles of inclination (W. 1; W.2; W.3), at a point spaced from the axis (C), and wherein the support element (18) arranged on the underside of the storage surface (15) has a number of locking steps (19.1, 19.2, 19.3), which come into engagement with the dish basket (13), whereby the storage surface (15) is supported at different angles of inclination (W.1; W.2; W.3),
**characterised in that**
the storage surface (15) also can be slid along the axis (C), so that a change to the angle of inclination (W.1; W.2; W.3) of the storage surface (15) is carried out by a combined movement, i.e. by a longitudinal sliding of the storage surface (15) along an axis (C) and preferably a simultaneous rotation of the storage surface (15) about the axis (C).

2. Dish rack (16) according to claim 1, **characterised in that** the locking steps (19.1, 19.2, 19.3) are configured on the support element (18) as supports (20.1, 20.2, 20.3) which act on the dish basket (13) depending on the angle of inclination (W. 1, W.2, W.3) and preferably fixedly hold this dish basket (13) by the support surface.

3. Dish rack (16) according to claim 2, **characterised in that** the supports (20.1, 20.2, 20.3) of the locking steps (19.1, 19.2, 19.3) on the support element (18) have an offset ranging from 1 mm to 10 mm, preferably from 2 to 8 mm, in particular from 3 to 6 mm.

4. Dish rack (16) according to claim 1, 2 or 3, **characterised in that** at least two support elements (18) are arranged so as to be preferably uniformly distributed on the underside of the storage surface (15).

5. Dish rack (16) according to one of the preceding claims, **characterised in that** the storage surface (15) can be pivoted between a folded-up resting position and at least one folded-down operating position (BP1; BP2; BP3).

6. Dish rack (16) according to one of the preceding claims, **characterised in that** the preferably planar storage surface (15) consists of a plurality of longitudinal elements (23) and transverse segments (24), preferably made of plastic or metal.

7. Dish rack (16) according to one of the preceding claims, **characterised in that** the support surface (15) is preferably provided in the region of the axis (C) with a stop contour (21) for items to be washed, which is designed in a continuous or spaced-apart manner.

8. Dish rack (16) according to claim 7, **characterised in that** the stop contour (21) for items to be washed comprises round and/or polygonal stop segments.

9. Dish rack (16) according to one of the preceding claims, **characterised in that** the storage surface (15) is preferably releasably connected to the dish basket (13) via a clamping connection (17).

10. Dish rack (16) according to one of the preceding claims, **characterised in that** the dish basket (13) has a receiving bottom (29) formed from a plurality of spaced-apart longitudinal elements (26) and transverse elements (27) and forming an adjustable surface, wherein the transverse elements (26) are arranged perpendicular to the longitudinal elements (27) and wherein the transverse elements (26) are connected to the longitudinal elements (27) at intersection points (30).

11. Dish rack (16) according to claim 10, **characterised in that** the receiving bottom (29) of the dish basket (13) is configured in the region below the storage surface (15) to be horizontal, approximately horizontal, or slightly inclined.

12. Dish rack (16) according to claim 10 or 11, **characterised in that** a longitudinal element (26) of the dish basket (13) forms the axis (C) for the storage surface (15) and that the storage surface (15) is preferably releasably connected to this longitudinal element (26) of the dish basket (13) via a clamping connection (17).

13. Dish rack (16) according to claim 10, 11 or 12, **characterised in that** the number of support elements (18) arranged on the underside of the storage surface (15) is equal to the number of transverse elements (27) covered at least in some regions by the storage surface (15), so that a transverse element (27) is assigned to each support element (18).

14. Dish rack (16) according to one of the preceding claims, **characterised in that** the dish basket (13) has a plurality of separate, preferably adjacently arranged, storage surfaces (15), in each case at least one support element (18) being assigned thereto.

15. Dish rack according to one of the preceding claims, **characterised in that** the storage surface (15) and the at least one support element (18) are produced in a uniform material, in particular by an injection-moulding method.

## Revendications

1. Réceptacle d'articles à laver (16) pour un lave-vaisselle (1), en particulier pour un lave-vaisselle domestique comprenant au moins une cuve de lavage (2), lequel réceptacle peut être disposé de façon mobile dans la cuve de lavage (2), et comprend un panier à vaisselle (13) et une surface de dépose (15) pour recevoir des articles à laver pouvant être accouplée au panier à vaisselle (13),
dans lequel la surface de dépose (15) peut être bloquée contre le panier à vaisselle (13) et peut pivoter autour d'un axe (C) à différents angles d'inclinaison (W.1, W.2, W.3), et au moins un élément de support (18) est disposé sur le côté inférieur de la surface de dépose (15), qui soutient la surface de dépose (15) à un endroit espacé de l'axe (C) à différents angles d'inclinaison (W.1, W.2, W.3), et
dans lequel l'élément de support (18) disposé sur le côté inférieur de la surface de dépose (15) comprend un certain nombre de crans d'arrêt (19.1, 19.2, 19.3) qui viennent en prise avec le panier à vaisselle (13), au moyen de quoi la surface de dépose (15) est supportée dans différents angles d'inclinaison (W.1, W.2, W.3),
**caractérisé en ce que** la surface de dépose (15) peut également coulisser le long de l'axe (C), de sorte qu'une modification de l'angle d'inclinaison (W.1, W.2, W.3) de la surface de dépose (15) s'effectue par un mouvement combiné, c'est-à-dire par un déplacement longitudinal de la surface de dépose (15) le long de l'axe (C) et une rotation de préférence simultanée de la surface de dépose (15) autour de l'axe (C).

2. Réceptacle d'articles à laver (16) selon la revendication 1, **caractérisé en ce que** les crans d'arrêt (19.1, 19.2, 19.3) sur l'élément de support (18) sont configurés sous forme de plans d'appui (20.1, 20.2, 20.3), qui viennent en prise avec le panier à vaisselle (13) selon l'angle d'inclinaison (W.1, W.2, W.3) et maintiennent fixé celui-ci de préférence par appui.

3. Réceptacle d'articles à laver (16) selon la revendication 2, **caractérisé en ce que** les plans d'appui (20.1, 20.2, 20.3) des crans d'arrêt (19.1, 19.2, 19.3) sur l'élément de support (18) présentent un déport de 1 à 10 mm, de préférence de 2 à 8 mm et plus particulièrement de 3 à 6 mm.

4. Réceptacle d'articles à laver (16) selon la revendication 1, 2 ou 3, **caractérisé en ce qu'**au moins deux éléments de support (18) sont disposés sur le côté inférieur de la surface de dépose (15), de préférence de sorte à être répartis uniformément.

5. Réceptacle d'articles à laver (16) selon l'une des revendications précédentes, **caractérisé en ce que** la surface de dépose (15) peut pivoter entre une position de repos relevée et au moins une position de service rabattue (BP1, BP2, BP3).

6. Réceptacle d'articles à laver (16) selon l'une des revendications précédentes, **caractérisé en ce que** la surface de dépose (15) de préférence plane est constituée d'une pluralité d'éléments longitudinaux (23) et de segments transversaux (24), de préférence en matière plastique ou en métal.

7. Réceptacle d'articles à laver (16) selon l'une des revendications précédentes, **caractérisé en ce que** la surface de dépose (15) est pourvue, de préférence dans la région de l'axe (C), d'un profil de butée (21) pour des articles à laver, qui est réalisé en continu ou espacé.

8. Réceptacle d'articles à laver (16) selon la revendication 7, **caractérisé en ce que** le profil de butée (21) pour des articles à laver comprend des éléments d'arrêt ronds et/ou polygonaux.

9. Réceptacle d'articles à laver (16) selon l'une des revendications précédentes, **caractérisé en ce que** la surface de dépose (15) est reliée de préférence de façon détachable au panier à vaisselle (13) par le biais d'une jonction par serrage (17).

10. Réceptacle d'articles à laver (16) selon l'une des revendications précédentes, **caractérisé en ce que** le panier à vaisselle (13) comprend un fond de réception (29) constitué d'une pluralité d'éléments longitudinaux (26) et d'éléments transversaux (27) espacés et formant une surface de pose, dans lequel les éléments transversaux (26) sont disposés perpendiculairement aux éléments longitudinaux (27) et les éléments transversaux (26) sont reliés aux éléments longitudinaux (27) sur des points de jonction (30).

11. Réceptacle d'articles à laver (16) selon la revendication 10, **caractérisé en ce que** le fond de réception (29) du panier à vaisselle (13) est formé horizontalement, approximativement horizontalement ou de façon légèrement inclinée dans la zone en dessous de la surface de dépose (15).

12. Réceptacle d'articles à laver (16) selon la revendication 10 ou 11, **caractérisé en ce qu'**un élément longitudinal (26) du panier à vaisselle (13) forme l'axe (C) pour la surface de dépose (15) et **en ce que** la surface de dépose (15) est reliée de préférence de façon détachable à cet élément longitudinal (26) du panier à vaisselle (13) par une jonction par serrage (17).

13. Réceptacle d'articles à laver (16) selon la revendication 10, 11 ou 12, **caractérisé en ce que** le nombre d'éléments de support (18) disposés sur le côté inférieur de la surface de dépose (15) est égal au nombre d'éléments transversaux (27) recouverts au moins par segments par la surface de dépose (15), de sorte qu'un élément transversal (27) est associé à chaque élément de support (18).

14. Réceptacle d'articles à laver (16) selon l'une des revendications précédentes, **caractérisé en ce que** le panier à vaisselle (13) comprend plusieurs surfaces de dépose (15) séparées, disposées de préférence l'une à côté de l'autre, auxquelles au moins un élément de support (18) est respectivement associé.

15. Réceptacle d'articles à laver (16) selon l'une des revendications précédentes, **caractérisé en ce que** la surface de dépose (15) et l'au moins un élément de support (18) sont fabriqués en un même matériau, en particulier par un procédé de moulage par injection.
